# DEMANDE DE BREVET EUROPEEN

(11) **EP 3 434 847 A1**
(43) Date de publication de la demande: **30.01.2019**
(21) Numéro de dépôt: 18182836.9
(22) Date de dépôt: 11.07.2018
(51) Int. Cl.: E04H 1/12, E04B 2/70

(54) **CONSTRUCTION LEGERE**

(30) Priorité: 25.07.2017 FR 1757045
(71) Demandeur: Comintes, 95500 Gonesse (FR)
(72) Inventeur: BERGE, Quentin, 69003 LYON (FR)
(74) Mandataire: Nony

(57) **Abrégé**

Construction légère (1), notamment abri de jardin, comportant au moins une paroi (2) comportant :
- une pluralité de madriers (20), au moins un madrier (20) comportant à l'une au moins de ses extrémités une tête d'extrémité (24), et
- au moins un poteau (10; 10a; 10b) comportant une rainure longitudinale (31) dans laquelle est reçue ladite au moins une tête d'extrémité (24) du madrier (20).

## Description

La présente invention concerne le domaine des constructions légères, notamment des abris de jardin ou des habitations légères de loisirs (HLL).

De telles constructions sont, de manière connue, fabriquées à l'aide de madriers en bois par imbrication des madriers de deux parois adjacentes les uns dans les autres. Il est nécessaire de conférer aux madriers une épaisseur suffisante pour assurer la solidité de la construction.

Par ailleurs, la longueur des madriers est du même ordre de grandeur que les dimensions d'une paroi de la construction. Par exemple, dans le cas d'une construction de 4 m, les madriers peuvent mesurer 4 m. L'encombrement de tels madriers peut donc rendre plus difficile et coûteux leur transport.

Il existe un besoin pour améliorer encore le transport et la fabrication de telles constructions, tout en leur conférant des qualités au moins équivalentes, voire améliorées, en termes de coût, de solidité, de légèreté, d'étanchéité et de durée de vie.

L'invention vise à répondre à tout ou partie de ce besoin et a ainsi pour objet une construction légère, notamment un abri de jardin, comportant au moins une paroi comportant :
- une pluralité de madriers, au moins un madrier comportant à l'une au moins de ses extrémités une tête d'extrémité, et
- au moins un poteau comportant une rainure longitudinale dans laquelle est reçue ladite au moins une tête d'extrémité du madrier.

Grâce à l'invention, les poteaux sont configurés de manière à aider au maintien des madriers en place pour former la ou les parois de la construction. Deux madriers de deux parois adjacentes peuvent ne pas être en contact l'un avec l'autre. Ainsi, les dimensions des madriers peuvent être réduites, notamment leur longueur et leur épaisseur. Le coût et la légèreté de la construction peuvent en être améliorés.

Le madrier peut avoir une épaisseur comprise entre 10 et 30 mm, mieux entre 15 et 25 mm, étant par exemple de l'ordre de 19 mm.

La rainure longitudinale du poteau peut comporter une face latérale dans laquelle est ménagée une encoche de poteau recevant la tête d'extrémité du madrier. La forme de l'encoche de poteau est de préférence complémentaire de celle de la tête d'extrémité. Cela permet une bonne coopération entre le poteau et le madrier, et un bon maintien de celui-ci par le poteau.

L'encoche du poteau peut être délimitée par un épaulement qui est engagé dans une encoche du madrier délimitant la tête d'extrémité. L'épaulement empêche la tête d'extrémité du madrier de se désolidariser du poteau dans une direction latérale.

De préférence, l'encoche du madrier s'étend verticalement sur toute la largeur du madrier. En outre, la rainure longitudinale du poteau peut s'étendre verticalement sur toute la hauteur du poteau. Ainsi, le madrier peut coulisser dans la rainure longitudinale du poteau depuis une extrémité libre du poteau jusqu'à son emplacement dans le poteau à la hauteur souhaitée.

La largeur du madrier peut être constante sur toute sa longueur.

Le poteau peut comporter deux montants latéraux et un noyau disposé entre les montants. Chacun des montants peut définir une face extérieure du poteau.

Le poteau peut comporter deux faces extérieures, notamment deux faces extérieures opposées. Ces deux faces extérieures peuvent être parallèles l'une à l'autre.

Les montants peuvent être symétriques l'un par rapport à l'autre selon un plan parallèle aux faces extérieures.

Les montants peuvent définir la ou les faces latérales de la rainure longitudinale du poteau. La ou les faces latérales peuvent être opposées à une face extérieure, pour un montant donné.

Le poteau peut comporter des logements centraux ménagés dans les montants, dans lesquels est placé le noyau. Une lèvre de poteau peut délimiter la rainure du poteau et son logement central.

Le noyau est de préférence fixé aux montants. Le noyau peut être fixé aux montants par de la colle et/ou par des agrafes ou par tout autre moyen approprié. Les agrafes peuvent être réparties sur toute la hauteur du poteau, notamment de manière régulière. Par exemple, elles peuvent être disposées à égale distance les unes des autres, cette distance étant par exemple de l'ordre de 40 cm. En outre, les agrafes d'extrémité peuvent être disposées à environ 5 cm des extrémités. Les agrafes sont ainsi fixées suffisamment loin des extrémités pour ne pas abîmer ces dernières et suffisamment près pour assurer une bonne fixation du noyau.

De préférence, la paroi comporte des madriers empilés les uns sur les autres. Chaque paroi de la construction peut être formée de madriers empilés les uns sur les autres.

La pluralité de madriers peut comporter un madrier inférieur comportant une lèvre s'engageant dans une gorge longitudinale d'un madrier supérieur. Les lèvres des madriers sont de préférence orientées vers le haut de la construction pour améliorer l'étanchéité de celle-ci.

Dans un mode de réalisation, le poteau comporte une seule rainure longitudinale.

En variante, il peut comporter deux rainures longitudinales.

La paroi peut comporter un poteau comportant deux rainures opposées dans lesquelles sont disposés des madriers, autrement appelé poteau central. Les madriers s'étendent dans ce cas de part et d'autre du poteau central. Les rainures opposées se trouvent de préférence dans le même plan. Elles peuvent être symétriques par rapport à un plan de symétrie. Ledit plan de symétrie peut être un plan perpendiculaire aux faces extérieures du poteau, et passant par le milieu du noyau.

La construction selon l'invention peut comporter deux parois à angle droit reliées par un poteau d'angle résultant de la découpe longitudinale d'un poteau comportant deux rainures opposées, de façon à avoir les deux rainures ouvertes vers l'extérieur et orientées à 90° l'une par rapport à l'autre. Les madriers s'étendent dans ce cas de part et d'autre du poteau d'angle, à angle droit les uns des autres.

La construction peut être réalisée au moins partiellement en bois. Le ou les poteaux peuvent être en bois. Les madriers peuvent être en bois. Les parois de la construction peuvent être par exemple réalisées en bois.

Le bois utilisé pour réaliser la construction légère peut être du sapin du Nord, lequel se caractérise par des conditions de croissance très rigoureuses et a ainsi une meilleure densité que le sapin normal, ainsi qu'une concentration de noeuds plus faible et une taille de noeuds inférieure. Le sapin du Nord a ainsi une bonne résistance mécanique et une meilleure résistance aux attaques biologiques telles que les champignons.

La construction peut comporter une porte d'entrée, par exemple une double porte menuisière. Cette dernière peut être fixée sur des paumelles réglables.

La construction légère peut comporter une charpente qui peut être réalisée en bois. La charpente peut comporter un pignon avant et un pignon arrière. La charpente peut comporter une ou plusieurs pannes latérales, selon que le toit est à une ou deux pentes.

La construction légère peut en variante comporter une charpente qui permette d'obtenir un toit plat. La charpente peut dans ce cas comporter un pignon avant, un pignon arrière et des pannes simples, le toit obtenu étant mono-pente.

La construction selon l'invention peut comporter un pignon comportant un poteau et plusieurs madriers empilés les uns sur les autres. Un pignon peut par exemple comporter un empilement de 2 à 6 madriers, mieux de 3 à 5 madriers.

Le poteau peut comporter deux rainures opposées dans lesquelles sont disposés des madriers. Des madriers s'étendent dans ce cas de part et d'autre du poteau du pignon. Le toit peut dans ce cas être à deux pentes.

En variante, le poteau peut comporter une seule rainure opposée dans laquelle sont disposés des madriers. Des madriers s'étendent dans ce cas d'un seul côté du poteau du pignon. Le toit peut dans ce cas être à une seule pente.

En variante encore, le toit peut être dépourvu de pignon, étant alors plat et horizontal.

Le pignon peut comporter au moins une entaille de pignon destinée à recevoir une ou des pannes latérales. Le pignon peut comporter entre 1 et 6 entailles, par exemple 2 entailles par madrier. La ou les entailles peuvent être ménagées dans le madrier supérieur de l'empilement de madriers du pignon. La ou les entailles peuvent être traversantes ou non. Les pannes peuvent traverser les madriers.

La construction peut servir d'habitation légère de loisirs (HLL) ou être un abri de jardin.

L'invention a encore pour objet, selon un autre de ses aspects, un procédé de fabrication d'une construction telle que définie plus haut, comprenant les étapes suivantes:
a) scier dans le sens de la hauteur un poteau en son milieu selon un plan perpendiculaire à des faces extérieures du poteau pour obtenir deux moitiés de poteau,
b) faire pivoter d'un angle de 90° l'une des moitiés par rapport à l'autre, et
c) fixer ces deux moitiés entre elles.

On peut réaliser l'étape c) de fixation par l'un au moins des moyens de fixation suivants : la colle, des vis, cette liste n'étant pas limitative. On peut notamment réaliser l'étape c) de fixation avec de la colle et des vis. Les vis peuvent être réparties sur toute la hauteur du poteau, notamment de façon régulière. Par exemple, elles peuvent être disposées à égale distance les unes des autres, cette distance étant par exemple de l'ordre de 45 cm. Les vis d'extrémité peuvent être placées à une distance de l'ordre de 5 cm des extrémités du poteau.

L'invention a encore pour objet, selon un autre de ses aspects, un procédé de fabrication d'une construction telle que définie plus haut, comprenant les étapes suivantes:
a) assembler des madriers les uns sur les autres,
b) scier ces madriers de façon à former la pente du toit de la construction,
c) former au moins une entaille dans au moins un madrier de façon à pouvoir placer une ou plusieurs pannes dans les entailles, et
d) engager les têtes d'extrémité des madriers dans la rainure d'un poteau.

L'invention pourra être mieux comprise à la lecture de la description détaillée qui va suivre, d'un exemple non limitatif de réalisation de l'invention, et à l'examen du dessin annexé, sur lequel :
- la figure 1 est une vue en perspective, schématique et partielle, d'une construction légère conforme à l'invention,
- la figure 2 est une vue en perspective, schématique et partielle de la coopération entre un poteau et un madrier,
- la figure 3 est une vue schématique en section transversale du poteau de la figure 2,
- la figure 4 est une vue en perspective, schématique et partielle, du madrier de la figure 2,
- la figure 5 est une vue selon le plan de coupe V-V du madrier des figures 2 et 4,
- la figure 6 est une vue du poteau de la figure 3 selon le plan de coupe VI-VI,
- la figure 7 est une vue en perspective d'un poteau d'angle,
- la figure 8 est une coupe transversale du poteau d'angle de la figure 7,
- la figure 9 est une vue de côté du poteau d'angle de la figure 8 selon la flèche IX,
- la figure 10 représente un exemple de pignon, et
- la figure 11 illustre un autre exemple de pignon.

On a représenté à la figure 1 un abri de jardin 1, comportant quatre parois 2 surmontées d'un toit 4 et qui est placé sur une dalle 8. L'abri de jardin 1 pourrait être aussi placé directement sur le sol sans que l'on sorte du cadre de la présente invention.

L'abri de jardin 1 comporte une porte double 3 dont le cadre est composé de deux montants et une traverse.

Les parois 2 sont réalisées en bois. Elles sont formées d'un empilement de madriers 20 emboîtés les uns dans les autres pour former les quatre parois 2 de la construction.

Chaque paroi 2 comporte un ou plusieurs poteaux 10, qui coopèrent avec les madriers 20, comme illustré à la figure 2 et expliqué en détails dans ce qui va suivre.

Un poteau 10, représenté isolément à la figure 3, comporte deux rainures longitudinales 31. Chaque rainure 31 comporte une face latérale dans laquelle est ménagée une encoche 13 de poteau 10 recevant une tête d'extrémité 24 d'un madrier 20, illustrée aux figures 4 et 5. L'encoche 13 du poteau 10 est délimitée par un épaulement 14 qui est engagé dans une encoche 21 du madrier délimitant la tête d'extrémité 24.

L'encoche 21 du madrier 20 est verticale et s'étend sur toute la largeur L du madrier. Cette largeur L du madrier reste constante sur toute la longueur du madrier.

Le poteau 10 comporte deux montants latéraux 11 et un noyau 15 disposé entre les montants.

Le poteau 10 comporte deux faces extérieures 17 qui sont opposées et parallèles entre elles. Les montants 11 sont dans cet exemple symétriques l'un par rapport à l'autre selon un plan parallèle aux faces extérieures 17. Le poteau 10 comporte des logements centraux 19 ménagés dans les montants 11, dans lesquels est placé le noyau 15. Une lèvre 12 de poteau délimite la rainure 31 du poteau et son logement central 19.

Le noyau 15 est dans cet exemple encollé et agrafé par des agrafes 16 aux montants 11. Comme illustré à la figure 6, les agrafes 16 sont réparties de manière régulière sur toute la hauteur du poteau 10. Elles sont disposées à égale distance les unes des autres, cette distance étant par exemple de l'ordre de 40 cm. Les agrafes d'extrémité sont disposées à environ 5 cm des extrémités du poteau.

Le madrier 20 comporte une gorge longitudinale inférieure 23 et une lèvre longitudinale supérieure 22. Les madriers 20 sont emboîtés les uns dans les autres de façon à avoir la lèvre supérieure orientée vers le haut de la construction, s'engageant dans la gorge d'un madrier supérieur.

Le madrier 20 a une épaisseur e₁ de 19 mm au niveau de la tête d'extrémité 24 et une épaisseur inférieure e₂ au niveau de l'encoche verticale 21, comme représenté sur la figure 5.

Le madrier 20 coopère avec le poteau 10, comme visible sur le schéma de la figure 2, en ayant sa tête d'extrémité 24 engagée dans la rainure longitudinale 31 du poteau 10.

Le poteau 10 illustré sur les figures 2, 3 et 6 est un poteau central où les madriers 20 sont reçus dans les deux rainures 31 opposées et situées dans un même plan.

La construction comporte également deux poteaux de porte 10b, constituant les montants de celle-ci, et ayant une seule rainure 31.

La construction comporte également des poteaux d'angle 10a disposés entre deux parois adjacentes et dont les deux rainures 31 sont situées dans deux plans différents.

Un poteau d'angle 10a résulte de la découpe longitudinale d'un poteau central, de façon à avoir les deux rainures ouvertes vers l'extérieur et orientées à 90° l'une par rapport à l'autre. Comme illustré à la figure 6, le poteau 10 est scié dans le sens de la hauteur en son milieu selon un plan 18 perpendiculaire aux faces extérieures 17 pour obtenir deux moitiés de poteau. L'une des moitiés est pivotée par rapport à l'autre d'un angle de 90°, comme illustré sur les figures 7 et 8. Les deux moitiés ainsi orientées sont encollées sur la face de contact 30 et vissées à l'aide de vis 19. Comme visible sur la figure 9, ces vis sont réparties sur toute la hauteur du poteau de façon régulière. Elles sont disposées à égale distance les unes des autres, cette distance étant par exemple de l'ordre de 45 cm. Les vis d'extrémité sont placées à une distance de l'ordre de 5 cm des extrémités du poteau.

L'abri de jardin 1 comporte encore deux pignons 5, un à l'avant et un à l'arrière, construits à partir de madriers et d'un poteau, et surmontés du toit 4 qui comporte des pannes latérales 6.

Le toit 4 peut en variante être plat. Il peut dans ce cas comporter un pignon avant, un pignon arrière et des pannes simples, le toit obtenu étant mono-pente.

La figure 10 représente un exemple de pignon 5a, pouvant être soit un demi-pignon de la construction illustrée à la figure 1, soit un pignon à part entière dans la variante où le toit est mono-pente.

Pour construire le pignon 5a, trois madriers 20 sont d'abord assemblés les uns sur les autres. Ensuite, ces madriers sont sciés de façon à former la pente du toit de la construction. Puis, des entailles 7 sont formées dans ces madriers de façon à pouvoir placer une ou plusieurs pannes 6 dans les entailles 7.

Pour obtenir le pignon 5 illustré à la figure 11, deux pignons 5a sont assemblés avec un poteau 10, de sorte que les têtes 24 des madriers 20 s'engagent dans les rainures du poteau 10.

## Revendications

1. Construction légère (1), notamment abri de jardin, comportant au moins une paroi (2) comportant :
- une pluralité de madriers (20), au moins un madrier (20) comportant à l'une au moins de ses extrémités une tête d'extrémité (24), et
- au moins un poteau (10 ;10a ;10b) comportant une rainure longitudinale (31) dans laquelle est reçue ladite au moins une tête d'extrémité (24) du madrier (20), le madrier (20) ayant une épaisseur (e₁) comprise entre 10 et 30 mm.

2. Construction (1) selon la revendication précédente, la rainure (31) du poteau (10 ;10a ;10b) comportant une face latérale dans laquelle est ménagée une encoche de poteau (13) recevant la tête d'extrémité (24) du madrier (20).

3. Construction (1) selon la revendication précédente, l'encoche du poteau (13) étant délimitée par un épaulement (14) qui est engagé dans une encoche du madrier (21) délimitant la tête d'extrémité (24).

4. Construction (1) selon la revendication précédente, l'encoche du madrier (21) s'étendant verticalement sur toute la largeur (L) du madrier.

5. Construction (1) selon l'une quelconque des revendications précédentes, la largeur (L) du madrier étant constante sur toute sa longueur.

6. Construction (1) selon l'une quelconque des revendications précédentes, le poteau (10) comportant deux montants latéraux (11) et un noyau (15) disposé entre les montants (11).

7. Construction (1) selon l'une quelconque des revendications précédentes, l'épaisseur (e₁) du madrier (20) étant comprise entre 15 et 25 mm.

8. Construction (1) selon l'une quelconque des revendications précédentes, la pluralité de madriers (20) comportant un madrier inférieur comportant une lèvre (22) s'engageant dans une gorge longitudinale (23) d'un madrier supérieur.

9. Construction (1) selon l'une quelconque des revendications précédentes, la paroi (2) comportant un poteau (10) comportant deux rainures opposées (31) dans lesquelles sont disposés des madriers (20) de part et d'autre du poteau (10).

10. Construction (1) selon la revendication précédente, comportant deux parois (2) à angle droit reliées par un poteau d'angle (10a) résultant de la découpe longitudinale d'un poteau (10) comportant deux rainures opposées, de façon à avoir les deux rainures (31) ouvertes vers l'extérieur et orientées à 90° l'une par rapport à l'autre.

11. Construction (1) selon l'une quelconque des revendications précédentes, comportant un pignon (5 ;5a) comportant un poteau (10) et plusieurs madriers (20) empilés les uns sur les autres.

12. Construction (1) selon la revendication précédente, le pignon (5 ;5a) comportant au moins une entaille de pignon (7) destinée à recevoir une ou des pannes latérales (6).

13. Procédé de fabrication d'une construction (1) selon l'une quelconque des revendications précédentes, comprenant les étapes suivantes:
a) scier dans le sens de la hauteur un poteau en son milieu selon un plan (18) perpendiculaire à des faces extérieures du poteau (10) pour obtenir deux moitiés de poteau,
b) faire pivoter d'un angle de 90° l'une des moitiés par rapport à l'autre, et
c) fixer ces deux moitiés entre elles.

14. Procédé selon la revendication précédente, dans lequel on réalise l'étape c) de fixation par des moyens de fixation sélectionnés parmi la colle et des vis (19).

15. Procédé de fabrication d'une construction (1) selon l'une quelconque des revendications 1 à 12, comprenant les étapes suivantes:
a) assembler des madriers (20) les uns sur les autres,
b) scier ces madriers (20) de façon à former la pente du toit de la construction (1),
c) former au moins une entaille (7) dans au moins un madrier (20) de façon à pouvoir placer une ou plusieurs pannes (6) dans les entailles (7), et
d) engager les têtes d'extrémité des madriers (24) dans la rainure (31) d'un poteau (10).
